# FASCICULE DE BREVET EUROPEEN

(11) **EP 0 585 323 B1**
(45) Date de publication et mention de la délivrance du brevet: **03.04.1996**
(21) Numéro de dépôt: 92911273.8
(22) Date de dépôt: 22.05.1992
(51) Int. Cl.: B06B 1/16

(54) **DISPOSITIF AUTORISANT LE CONTROLE ET L'ACTION D'EFFETS VIBRATOIRES SUR DES MACHINES ET MATERIELS EN VUE NOTAMMENT DU TRAITEMENT DE PRODUITS DESTINES A ETRE FIBRES, TASSES ET COMPACTES**
VORRICHTUNG ZUR STEUERUNG DER VIBRATIONSWIRKUNG AUF MASCHINEN UND MATERIALIEN, INSBESONDERE BEIM RÜTTELN, VERDICHTEN UND FESTSTAMPFEN
DEVICE ALLOWING THE CONTROL AND ACTION OF VIBRATORY EFFECTS ON MACHINES AND MATERIALS PARTICULARLY FOR THE TREATMENT OF PRODUCTS INTENDED TO BE VIBRATED, COMPRESSED AND COMPACTED

(30) Priorité: 22.05.1991 FR 9106353
(43) Date de publication de la demande: 09.03.1994
(73) Titulaire: SOCIETE MATERIELS VINCENT VAILLANT MVV S.A., F-42311 Roanne (FR)
(72) Inventeur: PELLETIER, Jean, Claude, F-42300 Roanne (FR)
(86) Numéro de dépôt international: FR9200459
(87) Numéro de publication internationale: WO9220467

(56) Documents cités:
- BE-A- 411 342
- BE-A- 825 427
- CH-A- 467 112
- DE-A- 2 528 269
- DE-A- 3 113 693
- DE-A- 3 801 835
- DE-C- 3 709 112

## Description

L'invention se rattache au secteur technique des équipements et matériels pour la fabrication des produits destinés à être vibrés et compactés et en particulier les moellons.L'invention se rattache également au secteur technique des équipements et matériels permettant de tasser, compacter des matériaux à partir d'effets vibratoires de toute nature.

Dans une application particulière donnée à titre d'exemple non limitatif, la fabrication des moellons en continu consiste à présenter successivement sur une table des moules susceptibles de recevoir le matériau constitutif du moellon à obtenir, à disposer cette table vibrante sous une presse de telle sorte que celle-ci agisse pour comprimer le matériau dans le moule considéré, des moyens créant des vibrations étant disposés sous la table pour permettre en combinaison le serrage et le tassement des grains de matériau.

Néanmoins, selon les techniques actuelles, on doit obligatoirement arrêter le fonctionnement des moyens agissant et créant les vibrations, c'est-à-dire par l'arrêt des moyens moteurs pour permettre l'enlèvement de la palette de produits frais, en vue de la présentation sur la table d'un autre moule destiné à être rempli. Ces opérations nécessitent des temps d'intervention relativement longs sans compter les différentes actions qui sont effectuées sur les organes moteurs et qui sont susceptibles à la longue d'engendrer leur détérioriation.

Dans d'autres applications telles que le tassement des matériaux, on utilise des moyens à effets vibratoires associés à des rouleaux ou cylindres venant en appui sur lesdits matériaux. Les moyens à effets vibratoires sont complexes et d'une mise en oeuvre coûteuse.

On connaît également des dispositifs à effets vibratoires sur des machines de concassage, broyage, mais exigeant également des mécanismes complexes et nombreux.

On connaît par ailleurs dans le document DE 2.528.269 un dispositif autorisant le contrôle et l'action d'effets vibratoires du type décrit dans le préambule de la revendication 1 et comprenant des ensembles de poulies à balourds couplés par courroie fonctionnant selon le principe de réglage par déphasage à deux balourds dont le fonctionnement est décrit dans le Brevet BE 825.427.

Le but recherché selon l'invention était de concevoir un dispositif autorisant le contrôle et l'action d'effets vibratoires sur des machines et matériels dans diverses applications telles que la fabrication des moellons, le tassage de matériaux, le concassage et broyage de matériaux, le dispositif ayant des performances améliorées par rapport à l'état de la technique.

Dans l'application de la fabrication des moellons, un autre but était de concevoir un dispositif susceptible d'éviter toute action nécessitant l'arrêt des moyens moteurs engendrant les effets vibratoires, pouvant prouver des applications à toutes machines assurant une fonction de vibration pour la fabrication et/ou le traitement de produits.

Dans l'application relative aux matériaux à tasser par des rouleaux ou cylindres ou équipements similaires, un autre but était de créer des effets vibratoires parfaitement ajustables et orientables en fonction des conditions de fonctionnement desdits rouleaux ou cylindres.

Selon une première caractéristique de l'invention, le dispositif autorisant le contrôle et l'action d'effets vibratoires sur des machines et matériels du type comprenant un élément vibrant agencé avec des poulies recevant des masses formant balourds mises en rotation par des arbres d'entraînement, le dispositif comprenant un mécanisme vibratoire consistant à disposer des ensembles de poulies couplées par des courroies et agencées pour recevoir des masses formant balourds, ces masses n'étant disposées que sur une partie diamétrale des poulies,lesdites poulies étant montées sur deux arbres mis en mouvement dans le même sens de rotation ou opposés, et associés à un dispositif de déphasage à oscillation susceptible de provoquer la rotation de certaines des poulies entre elles et ainsi l'orientation des masses correspondantes pour permettre selon les positions désirées et réalisées des phases de vibrations maximales, partielles ou annulées, sans couple parasite, l'un des arbres étant associé à un groupe moteur toujours en fonctionnement quelles que soient les phases de fonctionnement, des tendeurs étant associés à chaque couple de poulie,
caractérisé en ce que les ensembles de poulies sont montés deux à deux sur les deux axes,
et en ce que certaines poulies sont montées clavetées sur l'arbre et folles sur l'arbre et d'autres poulies sont montées folles sur l'arbre et clavetées sur l'arbre, selon un montage en alternance et opposition, tout couple de poulies associées par une courroie présentant une poulie clavetée sur l'un des arbres et une poulie folle sur l'un des arbres,
et en ce que lorsque les vibrations sont annulées le dispositif permet un équilibrage statique et dynamique des masses vibrantes.

Selon une autre caractéristique, le dispositif trouve une application dans la fabrication des moellons.

Selon une autre caractéristique, le dispositif trouve une application dans le tassage de matériaux par un rouleau ou cylindre constituant l'élément vibrant.

Selon une autre caractéristique, le dispositif trouve une application dans l'équipement de matériel de concassage et de broyage.

Ces caractéristiques et d'autres encore ressortiront bien de la suite de la description.

Pour fixer l'objet de l'invention illustré non limitativement aux figures des dessins où :
La figure 1 est une vue en perpective à caractère schématique illustrant l'application, à titre d'exemple, du dispositif selon l'invention à des machines et équipements de fabrication de moellons.
La figure 2 est une vue à caractère schématique avant montage représentant les différents moyens du dispositif selon l'invention permettant l'application du déphasage des arbres moteurs (S1 - S2).
La figure 3 est une vue partielle selon la figure 2 montrant le bloc support des poulies et moyens complémentaires supports des masses.
La figure 4 est une vue en plan à caractère schématique illustrant les liaisons entre le dispositif vibratoire et le dispositif de déphasage, les arbres (S1 - S2) tournant en sens opposé.
La figure 5 est une vue partielle montrant, dans une première mise en oeuvre, le dispositif de déphasage des arbres (S1 et S2).
Les figures 6, 7 et 8 sont des vues selon la figure 5 illustrant différentes positions du dispositif de déphasage, les arbres (S1 - S2) tournant en sens opposé.
La figure 9 est une vue en variante du dispositif de déphasage, les arbres (S1 - S2) tournant dans le même sens.
La figure 10 est une vue en correspondance de la figure 9 montrant le positionnement des masses sur les poulies dans la situation de position des arbres (S1 et S2) selon la figure 9.
La figure 11 est une vue similaire à la figure 9 avec une orientation angulaire et déphasage de l'arbre (S1) par rapport à l'arbre (S2).
La figure 12 est une vue similaire à la figure 10 mais illustrant la position des masses en fonction de la position des arbres (S1 - S2) de la figure 11.
La figure 13 est une vue similaire à la figure 9 avec une angulation donnée de 8° des arbres (S1 - S2).
La figure 14 est une vue similaire à la figure 10 avec les masses dans la position correspondante à celle des arbres en figure 13.
La figure 15 est une vue en plan en caractère schématique illustrant la relation entre le dispositif de déphasage illustré aux figures 9, 11 et 13 et la position des masses illustrées aux figures 10, 12 et 14.
La figure 16 est une vue en variante illustrant le doublement du dispositif décrit à la figure 6.
Les figures 17, 18 et 19 sont des vues montrant le fonctionnement du dispositif décrit figure 16.
La figure 20 est une vue en variante du corps support des poulies susceptibles de recevoir des masses.
La figure 21 est une vue de profil illustrant l'ensemble du mécanisme de déphasage à oscillation intégrée dans un boîtier ou carter de protection.
La figure 22 est une vue en perspective illustrant l'application du dispositif selon l'invention dans un cylindre ou rouleau vibrant en vue du tassage de matériau.
La figure 23 est une vue selon la figure 22 illustrant le dispositif précité avec le mécanisme de déphasage à oscillation intégré dans un bâti de protection.
La figure 24 est une vue partielle montrant les mécanismes à effets vibratoires et le dispositif de déphasage à oscillation représentés selon la figure 16 dans un plan en alignement.
La figure 25 est une vue complémentaire selon les figures 22 à 24 montrant le dispositif dans son ensemble.
La figure 26 est une vue complémentaire selon la figure 5 montrant le dispositif de déphasage avec des sorties des arbres (S1 - S2) dans le même sens.

Afin de rendre plus concret l'objet de l'invention, on le décrit maintenant d'une manière non limitative en se référant aux exemples de réalisation illustrés aux figures des dessins.

Le dispositif selon l'invention trouve de nombreuses applications en vue de la fabrication de produits destinés à être livrés et compactés tels que les moellons, ou de matériaux destinés à être tassés par des rouleaux ou cylindres, ou de matériaux destinés à être broyés et concassés.

Ce dispositif est défini par les mêmes moyens et on décrira successivement ce dispositif dans ses différentes applications.

En se référant à la figure 1, le dispositif selon l'invention trouve une première application avantageuse non limitative pour le matériel et équipement pour la fabrication de moellons.

Ainsi, dans l'application du dispositif à la fabrication des moellons, on a représenté une table (1) susceptible de reposer sur des moyens amortisseurs (2) du type silent-bloc disposés sur la face supérieure horizontale d'un bâti porteur (7). Ce bâti peut permettre le positionnement d'une ou de deux tables ou plus, indépendantes, tout en fonctionnant en parfait synchronisme. Dans la partie sous la table ou chacune des tables, est disposé le mécanisme vibrateur référencé dans son ensemble par (3), tandis que sur le plan supérieur de la ou de chacune des tables, est disposé un moule (4) susceptible de recevoir une masse de matériau (5) destiné à être compactée par une ou des presses (6).

Le mécanisme vibrateur précité soumet ainsi, par son action, la table à un mouvement vertical de va-et-vient à l'encontre des silent-blocs permettant le tassement du matériau.

Pour permettre la fabrication en continu des moellons, tout en évitant l'arrêt du vibrateur ou des ses moyens moteurs pendant la phase de changement du moule en vue de la fabrication d'un autre moellon, on utilise un dispositif qui est décrit ci-après et illustré aux dessins.

Le mécanisme vibratoire consiste à disposer, sous la table ou chacune des tables de réception, des moellons ou tous produits à vibrer en général, des ensembles de poulies (8 - 9, 10 - 11) couplées deux à deux et agencées pour recevoir des masses (12) judicieusement disposées formant balourds et ayant un effet vibratoire lors de la rotation des poulies. Ces masses ne sont disposées que sur une partie diamétrale des poulies et plus limitativement, selon un arc de cercle inférieur à leur demipérimètre.

Dans un exemple de mise en oeuvre, lesdites poulies sont agencées avec une pluralité de trous (8.1, 9.1, 10.1, 11.1) régulièrement répartis radialement, et dans certains desquels est introduite une masse telle que morceau de plomb ou autre. Toutes les poulies sont crantées et sont accouplées deux à deux par une courroie dentelée (13), tandis qu'un tendeur (14) assure la mise en tension.

On a représenté, figures 2 et 3, le montage de ces poulies. Celles-ci sont disposées et maintenues par rapport à un corps (15) disposé dans un plan transversal par rapport au bâti (7), chaque corps de forme parallélépipédique est agencé avec des alésages intérieurs pour permettre le passage des axes de rotation desdites poulies et du tendeur associé à chaque couple de poulies. Ainsi, de part et d'autre de ce bloc, sont disposés un couple de poulies et de galets tendeurs. Dans sa partie supérieure, le bloc est agencé avec des consoles ou pattes (16) susceptibles d'être fixées par tous moyens à la partie inférieure de la table correspondante.

Ainsi qu'il apparaît aux dessins, les poulies (8, 9, 10 et 11) sont montées deux à deux (8 - 10, 9 - 11) sur deux arbres (S1 - S2) qui sont associés à un dispositif de déphasage susceptible de provoquer la rotation partielle de certaines des poulies entre elles et ainsi l'orientation des masses formant balourds. Certaines poulies sont montées clavetées sur les arbres (S1 et S2) et d'autres sont montées folles sur lesdits arbres dans une disposition judicieuse assurant leur mise en opposition.

En se référant à la figure 4 illustrant notamment l'utilisation de deux tables (1.1 et 1.2), il a ainsi été disposé les couples de poulies (8 - 9, 10 - 11) pour la première table, et les couples de poulies (18 - 19, 20 - 21) pour la seconde table. Les poulies (8 et 20) sont clavetées sur l'arbre (S2), les poulies (11 et 19) sont clavetées sur l'arbre (S1), les poulies (10 et 18) sont montées folles sur l'arbre (S2) et les poulies (9 et 21) sont montées folles sur l'arbre (S1).

En figure 4, les masses ou masselottes disposées sur chaque poulie se trouvent toutes dans le même plan pour permettre ainsi, lors du fonctionnement et la rotation des poulies, d'avoir un effet vibratoire commun susceptible d'agir sur la ou les tables précitées provoquant le tassement des matériaux, les arbres (S1 - S2) tournant en sens opposé.

Pour permettre l'annulation des effets vibratoires précités, il convient de modifier les positions respectives des masses disposées sur certaines poulies pour les déplacer en position diamétralement opposée, ainsi qu'il apparaîtra aux figures des dessins suivants.

Pour assurer cet effet, il convient alors d'agir sur le ou les arbres (S1 - S2) provoquant un déphasage mécanique en rotation des poulies. Cela est réalisé par un dispositif de déphasage à oscillation disposé et associé aux arbres (S1 et S2) et dont une première variante a été illustrée figure 5.

Ce dispositif qui est situé en dehors du bâti de réception de la ou des tables, comprend des arbres en prolongement des arbres moteurs (S1 - S2) associés par tous moyens d'accouplement complémentaires tels qu'articulations à cardans (22.1, 22.2 - 23.1 - 23.2)., Ainsi, les arbres (S1 - S2) ou leur prolongement également référencés (S1 - S2) pour la compréhension, se trouvent alors disposés dans une structure portante (24) et pivotante en (25) par rapport au carter support du dispositif de déphasage précité. L'arbre moteur (S1) est associé en bout à un bloc moteur (26) assurant le fonctionnement en continu de l'ensemble.

La structure portante (24) comprend ainsi deux flasques (24.1 - 24.2) présentant un profil en triangulation et entretoisés entre eux. Ils permettent la fixation de deux galets (29 - 30) disposés sensiblement dans les parties d'extrémités d'angles, tandis que ladite structure est articulée sur un axe (25) monté transversalement et solidarisé à ses extrémités à un boîtier ou carter de protection du dispositif de déphasage. Les flasques sont espacés entre eux pour permettre le positionnement d'une poulie (28) à position fixe montée sur l'arbre-moteur (S1). Les flasques présentent une ouverture oblongue (24.3) en rapport avec la position de ladite poulie lors de l'oscillation de la structure portante ainsi qu'il sera précisé. Une autre poulie (27) est disposée sur l'arbre (S2) en alignement axial de la poulie (28), à l'extérieur de la structure pivotante, lesdites poulies (27 - 28) étant fixées en position sur leurs arbres respectifs. Ainsi les deux galets (29 - 30) sont disposés de part et d'autre de l'axe défini entre les poulies (27 - 28). La poulie (27) se situe hors du volume de la structure portante.

Une courroie crantée (31) est montée autour des poulies (27 - 28) et des galets (29 et 30) comme illustré aux dessins.

La structure portante précitée est montée à articulation sur l'axe (25), lequel est situé à l'extérieur du plan défini par les poulies motrices (27 - 28). Ladite structure est disposée à l'intérieur du carter de protection (32) de l'ensemble de ces mécanismes.

Il y a lieu de souligner que la position de l'axe (25) est avantageusement prédéterminée et unique de façon à conserver une largeur constante de la courroie (31). Par ailleurs, la structure portante (24) pivotante par rapport au bâti permet de ne pas utiliser de galet tendeur tel que pratiqué selon l'art antérieur.

La structure portante est assujettie à un mouvement de pivotement angulaire ou à oscillation limitée par le biais par exemple d'un vérin (V) fixé au carter précité et dont la tige est associée à l'un des flasques précités. Une butée positive (68) réglable limite angulairement et présélectionne la valeur angulaire de déphasage. Cette butée positive est par exemple, ainsi qu'illustré figure 21, une barre (69) disposée transversalement entre les flasques (24.1 - 24.2), ladite butée étant associée à un élément profilé (70) monté à articulation par rapport à la structure portante (24) et avantageusement, à partir de l'axe (25) d'articulation de celle-ci. L'élément profilé est lui-même articulé à l'aide d'un vérin (71) fixé au carter de protection (32) du mécanisme. Selon le développement de la tige (71.1) du vérin (71), on définit une position de limite de pivotement de la structure portante (24) définissant ainsi une angulation maximum et entraînant un déphasage approprié des éléments vibratoires.

On comprend ainsi que le pivotement angulaire de la structure portante va avoir un effet sur le positionnement des poulies (27 et 28) provoquant ainsi une action de déphasage des arbres (S1 et S2) l'un par rapport à l'autre. Ainsi et avantageusement, une oscillation de la structure portante de plus ou moins 12,75° entraîne un déphasage de 180°. Les arbres (S1 - S2) tournent dans des sens de rotation opposés.

On a illustré aux figures (F6, F7, F8) les modifications possibles des poulies l'une par rapport à l'autre, selon le sens d'angulation donné à l'ossature portante.

Ainsi qu'il résulte de la figure 4, toute action sur l'arbre moteur (S1) va provoquer la rotation partielle des poulies (11 et 19) clavetées sur l'arbre, de sorte que les masses ou masselottes situées sur ces poulies vont pivoter de 180° et prendre une position diamétralement opposée aux masses disposées sur les poulies (9 et 21). De par leur entraînement par courroie, les poulies (10 et 18) subiront le même effet et les masses prendront une position diamétralement opposée aux masses disposées sur les poulies (8 et 20). On obtiendra ainsi un montage en opposition des différentes masses permettant ainsi un équilibrage ou annulation des effets vibratoires sur la ou les tables support des moellons ou autres produits à vibrer, sans couple parasite. Lorsque les vibrations sont annulées, il y a un équilibre statique et dynamique des masses vibrantes.

On a maintenant illustré aux figures 9, 10, 11, 12, 13, 14 et 15, l'application du dispositif précité lorsque les arbres moteurs (S1 - S2) tournent dans le même sens.

Selon la figure 9, outre les arbres (S1 - S2), on a illustré un ensemble permettant le déphasage des masses comprenant une poulie motrice (33), un tendeur (34) et quatre galets montés fous (35, 36, 37, 38) autorisant le montage entre eux d'une courroie crantée (39). Les galets (35, 36) sont montés dans un même plan d'alignement avec l'arbre moteur (S1) selon un axe X - X', tandis que les galets (37 - 38) sont montés dans le même plan d'alignement que l'arbre moteur (S2) selon un axe Y - Y'.

A la figure 15, ont été représentées les sorties d'arbres moteurs (S1 - S2) qui sont accouplés à deux trains de poulies (T1 - T2).

Ainsi qu'il apparaît aux figures 10 et 15, les trains de poulies précités sont disposés de part et d'autre d'une structure porteuse (40) fixée par tout moyen approprié sur la ou les tables (1). Cette structure porteuse est agencée avec des alésages pour autoriser la mise en rotation des arbres (S1 - S2) et des poulies associées. Le premier train de poulies (T1) comprend ainsi les poulies (41 - 42 - 43 - 44) dont au moins une crantée avec un tendeur (45) et une courroie d'entraînement crantée (46). Le second train de poulies (T2) comprend ainsi les poulies (47 - 48 - 49 - 50) dont au moins une crantée avec un tendeur (51) et une courroie d'entraînement crantée (52). La poulie (42) est clavetée sur l'arbre moteur (S1), tandis que la poulie (48) est montée folle sur ce dernier. La poulie (49) est clavetée sur l'arbre moteur (S2) et la poulie (43) est montée folle sur ce dernier. Chacune des poulies (41, 42, 43, 44) - (47, 48, 49, 50) est agencée avec des couples de masses (53 - 54) disposés initialement, comme illustré figure 10, dans un même plan diamétral sous forme de deux quarts de cercle formant croissants juxtaposés.

Les actions sur les axes X - X' et Y - Y' provoquent une angulation de ceux-ci par rapport à l'axe Z - Z' défini par le plan d'alignement de la poulie motrice (33) et du tendeur (34), et ont pour résultante de provoquer progressivement un écartement des masses (54) par rapport aux masses (53) jusqu'à venir, selon la figure 14, en position d'opposition diamétrale complète permettant ainsi d'annuler tout effet vibratoire sur la ou les tables précitées.

On a illustré à la figure 16 et aux figures suivantes 17, 18, 19, une autre variante du dispositif de déphasage selon l'invention.

Celui-ci est en fait un doublement du dispositif décrit et illustré figure 6. Dans ce cas, les arbres (S1 et S2) sont entraînés par un seul arbre moteur (55) avec respectivement deux galets de renvoi (56 - 57) (58 - 59) mis en mouvement par des courroies crantées (60 - 61). Les deux arbres (S1 et S2) tournent dans le même sens et l'arbre moteur (55) dans un sens opposé. Les deux sous-ensembles (S1 - 56 - 57) et (S2 - 58 - 59) peuvent être animés d'un mouvement de pivotement angulaire opposé ou similaire. Les arbres (S1 - S2) sont eux-mêmes agencés directement avec des masses montées en opposition. Ainsi les deux axes (S1 - S2) sont coaxiaux pour assurer un déphasage des éléments tournants sur un même axe.

La figure 17 représente un déphasage de 0°, les masses venant en opposition directe.

La figure 18 représente un déphasage de 90° par suite d'une orientation des masses, les deux sous-ensembles étant dans le même plan.

La figure 19 représente un déphasage à 180° en autorisant ainsi un équilibrage des masses et l'annulation des effets vibratoires.

Ainsi, les avantages selon l'invention ressortent bien de la description. Dans les différentes réalisations décrites, on comprend que les différentes oscillations angulaires ont pour effet de déphaser l'arbre (S1) par rapport à l'arbre (S2). Cette opération peut se faire à vide, mais son intérêt réside essentiellement dans le fait de pouvoir l'effectuer en mouvement. Le dispositif appliqué par exemple aux vibrateurs permet ainsi de mettre les masses en opposition de phases, vibrations annulées, ou en phase vibrations maximales ou en phases partielles. Le moteur d'entraînement de l'ensemble n'a donc plus besoin d'être arrêté pour stopper la vibration. Ce dispositif est particulièrement intéressant pour les presses à parpaings ou moellons, ainsi que les extracteurs vibrants, ou les cribleurs. Le dispositif permet des variations importantes de déphasage avec une oscillation très faible des poulies et donc en un temps très court pratiquement instantané. Les figures 9 à 14 montrent l'application du dispositif à un vibrateur permettant un déphasage de celui-ci à 180° avec une oscillation des poulies (35, 36, 37, 38) de seulement 8°.

Le dispositif dont les arbres de sortie (S1 - S2) tournent dans le même sens, s'applique aux vibrateurs multi-directionnels s'ils sont attaqués en direct, aux vibrateurs unidirectionnels s'ils sont attaqués, une ligne en direct et l'autre par pignon inverseur.

On a illustré figure 20 une autre conception des poulies support de masses. Ces poulies (62) sont disposées dans un corps (63) susceptible d'être fixé à la table par des moyens (64) Ce corps permet la réception de deux poulies (62) et d'un galet tendeur (65) avec courroie crantée (66). Les poulies sont agencées avec des masses (67) fixées et solidarisées à demeure sur celles-ci.

On a illustré aux figures 21 à 25 l'utilisation du dispositif selon l'invention avec un rouleau ou cylindre constituant l'élément vibrant et permettant le tassement de matériaux. Ces figures sont ainsi en étroite dépendance du montage illustré figure 16 précédemment décrite.

Dans cette réalisation, les deux axes (S1 - S2) sont montés concentriques l'un à l'autre en étant donc disposés dans un plan coaxial, selon un axe (A - A') dit "moteur".

L'axe (S1) est défini par un tube (72) de grande longueur sur lequel est monté un manchon (73) de longueur plus réduite monté libre en rotation par des moyens de roulement appropriés. La rotation du manchon par rapport au tube est établie selon une angulation maximum de 180° correspondant au déphasage et déplacement des poulies pour mise en opposition.

Sur cet ensemble tube (72)- manchon (73) est disposé le rouleau ou cylindre (87) constituant l'élément vibrant destiné à tasser les produits ou matériaux en contact. Les extrémités (72.1 - 72.2) de l'axe reçoivent les poulies (74 - 75) agencées avec des trous (74.1 - 75.1) recevant des balourds (74.2 - 75.2) selon la mise en oeuvre décrite précédemment, ces poulies étant accouplées audit tube (72) comme indiqué précédemment. Ces deux poulies sont mises en fonctionnement par le tube précité. Parallèlement, le manchon central (73) reçoit également à ses extrémités un couple de poulies (76 - 77) agencées avec des balourds (76.1 - 77.1) et montées en opposition par rapport aux poulies précédentes. Les poulies (74 - 76) montées sur l'extrémité avant de l'ensemble tube-manchon sont accouplées par deux courroies de liaison (78 - 79) avec des poulies de renvoi (80 - 81) (82 - 83), tandis qu'un axe de renvoi (84) permet le fonctionnement simultané de deux sous-ensembles. Dans sa partie arrière, il est prévu un capot de protection (85) à position fixe se situant dans le prolongement du cylindre ou rouleau tandis que dans la partie avant du dispositif est prévu un réceptacle ou carter (86) protégeant les ensembles de poulies et du mécanisme de déphasage. L'ensemble desdites poulies (80 - 81) est également monté sur la structure portante (24) du type précité qui est articulée et commandée en rotation par un vérin de réglage (V) du type précité, et d'un vérin (70) de contrôle de butée. Dans cette réalisation, l'ensemble obtenu est compact.

L'actionnement du dispositif de vibration et du type de déphasage permet ainsi d'appliquer au rouleau ou cylindre (87) un effet de vibration permettant des applications de l'invention à des rouleaux compacteurs de tassage des matériaux avec le contact du rouleau.

On a représenté à la figure 26 une variante du dispositif de déphasage mettant en oeuvre les différents moyens décrits à la figure 5. Les arbres (S1 et S2) tournent dans le même sens. Pour ce faire, la courroie (31) est guidée par des galets complémentaires (88 - 89) pour permettre la rotation des deux arbres précités dans le même sens.

L'invention trouve une application non limitative aux machines et équipements pour la fabrication de moellons et parpaings. Le dispositif de déphasage associé au mécanisme vibratoire est utilisable pour tout matériel et machine destinés à recevoir des produits et devant être vibrés dans le phase de traitement.

## Revendications

1. Dispositif autorisant le contrôle et l'action d'effets vibratoires sur des machines et matériels du type comprenant un élément vibrant agencé avec des poulies recevant des masses formant balourds mises en rotation par des arbres d'entraînement, le dispositif comprenant un mécanisme vibratoire consistant à disposer des ensembles de poulies (8 - 9 - 10 - 11) couplées par des courroies (13) et agencées pour recevoir des masses (12) formant balourds, ces masses n'étant disposées que sur une partie diamétrale des poulies,lesdites poulies étant montées sur deux arbres (S1 - S2) mis en mouvement dans le même sens de rotation ou opposés, et associés à un dispositif de déphasage à oscillation susceptible de provoquer la rotation de certaines des poulies entre elles et ainsi l'orientation des masses correspondantes pour permettre selon les positions désirées et réalisées des phases de vibrations maximales, partielles ou annulées, sans couple parasite, l'un des arbres (S1) étant associé à un groupe moteur toujours en fonctionnement quelles que soient les phases de fonctionnement, des tendeurs étant associés à chaque couple de poulie,
caractérisé en ce que les ensembles de poulies sont montés deux à deux (8 - 10) (9 - 11) sur les deux axes (S1 - S2), et en ce que certaines poulies sont montées clavetées sur l'arbre (S1) et folles sur l'arbre (S1) et d'autres poulies sont montées folles sur l'arbre (S2) et clavetées sur l'arbre (S2), selon un montage en alternance et opposition, tout couple de poulies associées par une courroie (13) présentant une poulie clavetée sur l'un des arbres (S1 ou S2) et une poulie folle sur l'un des arbres (S2 ou S1), et en ce que lorsque les vibrations sont annulées le dispositif permet un équilibrage statique et dynamique des masses vibrantes.

2. Dispositif selon la revendication 1, caractérisé en ce que les poulies (8, 9, 10, 11) sont agencées avec une pluralité de trous (8.1, 9.1, 10.1, 11.1) régulièrement répartis radialement, certains d'entre eux, d'un même côté diamétral, recevant une masse de plomb.

3. Dispositif selon la revendication 1, applicable sur des machines et matériels du type comprenant une table vibrante (1) par rapport à un bâti et susceptible de recevoir dans sa partie supérieure un produit à vibrer et dans sa partie inférieure un vibrateur recevant des poulies, le mécanisme vibratoire étant disposé sous la table vibrante, caractérisé en ce que les poulies (8, 9, 10, 11) sont disposées et maintenues autour d'un corps (15) disposé dans un plan transversal au bâti (7) agencé pour recevoir et guider les axes de rotations desdites poulies et d'un tendeur (14) associé à chaque couple de poulies, et en ce que de part et d'autre dudit corps, sont disposés des couples de poulies et tendeur associé, et en ce que le corps (15) est agencé avec des consoles ou pattes (16) susceptible de permettre sa fixation dans la partie inférieure de la table.

4. Dispositif selon l'une quelconque des revendications 1 et 3, caractérisé en ce que les arbres moteurs (S1 - S2) associés au dispositif de déphasage sont prolongés par des moyens d'accouplement complémentaires (22.1 - 22.2) (23.1 - 23.2) à une structure portante, ladite structure (24) étant montée pivotante par rapport à un axe (25) solidaire du carter support dudit dispositif de déphasage, ladite structure comprenant entre deux flasques (24.1 - 24.2), deux galets (29 - 30), lesdits flasques étant espacés pour autoriser le positionnement d'une poulie (28) à position fixe montée sur l'arbre-moteur (S1), une autre poulie (27) disposée sur l'arbre (S2) en alignement axial de la poulie (28), lesdites poulies (27 - 28) étant à position fixe sur leurs arbres respectifs (S1 - S2), une courroie crantée (31) étant montée entre lesdites poulies et les galets, le pivotement angulaire de la structure portante provoquant un déphasage des arbres (S1 - S2) l'un par rapport à l'autre et une rotation de l'arbre (S1) entraînant en rotation la ou les poulies clavetées du mécanisme vibratoire.

5. Dispositif selon la revendication 4, caractérisé en ce que l'axe (25) de rotation ou oscillation de la structure portante est situé à l'extérieur du plan défini par les poulies motrices (27 - 28), et en ce que la structure portante comprend deux flasques profilés en triangulation, les galets (29 - 30) étant disposés dans les parties d'extrémités d'angles, la poulie (28) étant située dans l'intervalle entre les flasques aménagés avec une ouverture oblongue (24.3), tandis que la poulie (27) est située à l'extérieur de la structure portante en alignement de la poulie (28), ladite structure portante étant sollicitée en mouvement par un vérin (v) dont le corps est associé au carter de protection de l'ensemble.

6. Dispositif selon la revendication 5, caractérisé en ce que la structure portante est assujettie à un mouvement de pivotement angulaire limité en comprenant une butée positive (68) réglable et présélectionnant la valeur angulaire de déphasage.

7. Dispositif selon la revendication 6, caractérisé en ce que la butée positive est définie par une barre (69 disposée transversalement entre les flasques (24.1 - 24.2) de la structure portante, ladite butée positive étant associée à un élément profilé (70) monté à articulation par rapport à la structure portante à partir de son axe d'articulation (25), ledit élément profilé (70) étant articulé à l'aide d'un vérin (71) fixé au carter de protection (32).

8. Dispositif selon la revendication 7, caractérisé en ce qu'une oscillation de la structure portante de plus ou moins 12,75° entraîne un déphasage des poulies munies de balourds de 180°.

9. Dispositif selon la revendication 1, caractérisé en ce que le dispositif de déphasage comprend, outre les arbres (S1 - S2), une poulie motrice (33), un tendeur (34), quatre galets fous (35, 36, 37, 38) autorisant le montage entre eux d'une courroie crantée (39), et en ce que les galets (35 - 36) sont montés dans le même plan d'alignement avec l'arbre moteur (S1) selon un axe X - X', les galets (37 - 38) étant montés dans le même plan d'alignement que l'arbre moteur (S2) selon un axe Y - Y', la poulie motrice (33) et le tendeur (34) étant alignés selon l'axe Z - Z', et en ce que les arbres (S1 - S2) sont accouplés à deux trains de poulies (T1 - T2) portant les masses.

10. Dispositif selon la revendication 9, caractérisé en ce que les trains de poulies (T1 - T2) sont disposés de part et d'autre d'une structure porteuse (40) fixée à la table (1), ladite structure porteuse étant agencée avec des alésages pour autoriser la mise en rotation des arbres (S1 - S2) et des poulies associées recevant des masses, le premier train comprenant les poulies (41, 42, 43, 44) dont au moins une crantée avec un tendeur (45) et courroie d'entraînement (46), le second train comprenant les poulies (47, 48, 49, 50) dont au moins une crantée avec vis tendeur (51) et courroie d'entraînement (52), certaines des poulies (42 et 49) étant clavetées sur les arbres (S1 et S2), certaines des poulies (48 et 43) étant montées folles sur les arbres (S1 et S2).

11. Dispositif selon la revendication 10, caractérisé en ce que les poulies (41, 42, 43, 44) (47, 48, 49, 50) reçoivent des masses, et en ce que les actions sur les axes X-X', Y-Y' assurent l'écartement progressif des masses jusqu'à leur mise en opposition diamétrale.

12. Dispositif selon l'une quelconque des revendications 1 et 4, caractérisé en ce que les arbres (S1 - S2) sont entraînés par un seul arbre moteur (55) avec deux galets de renvoi (56 - 57) (58 - 59) mis en mouvement par des courroies (60 - 61), les deux sous-ensembles (S1 - 56 - 57) (S2 - 58 - 59) pouvant être animés d'un mouvement de pivotement angulaire opposé ou similaire, les deux axes (S1 - S2) étant coaxiaux pour assurer un déphasage de deux éléments sur un même axe.

13. Dispositif selon l'une quelconque des revendications 1 à 4 et 12, caractérisé en ce que dans l'application où un rouleau ou cylindre constitue un élément vibrant permettant le tassement de matériaux, les deux axes (S1 - S2) sont concentriques l'un à l'autre en étant disposés dans un plan coaxial, l'axe (S1) étant donc défini par un tube (72) de grande longueur recevant un manchon (73) de longueur plus réduite, le tube et le manchon étant orientables l'un par rapport à l'autre selon une angulation maximum de 180° correspondant au déphasage des poulies,
et en ce que sur cet ensemble tube (72) - manchon (73) est disposé un rouleau ou cylindre (87) constituant l'élément vibrant,
et en ce que les extrémités dudit tube recevant des poulies (74 - 75) agencées avec des balourds (74.2 - 75.2), le manchon central recevant à ses extrémités un couple de poulies (76 - 77) agencées avec des balourds (76.1 - 77.1) et montées en opposition par rapport aux poulies (74 - 75), les poulies (74 - 76) étant accouplées par des courroies de liaison (78 - 79) avec des poulies de renvoi (80 - 81) (82 - 83), un axe de renvoi (84) assurant le fonctionnement des deux sous-ensembles.

14. Dispositif selon la revendication 13, caractérisé en ce qu'un capot de protection (85) se situe dans le prolongement du cylindre ou rouleau (87) en protection des poulies disposées à l'arrière des arbres (S1 et S2), un carter assurant la protection des poulies disposées à l'avant des arbres (S1 - S2) et du mécanisme de déphasage, les poulies (80 - 81) étant montées sur une structure portante articulée et commandée en orientation angulaire par des vérins (V - 70).

15. Dispositif selon la revendication 4, caractérisé en ce que les deux arbres (S1 - S2) tournent dans le même sens, des galets complémentaires (88) assurant le guidage de la courroie (31).

16. Utilisation du dispositif selon l'une quelconque des revendications 1 à 13, pour la fabrication de moellons.

17. Utilisation du dispositif selon l'une quelconque des revendications 1 à 13 pour toutes machines et équipements assurant par vibration le traitement de produits à vibrer et à compacter.

18. Utilisation du dispositif selon l'une quelconque des revendications 13, 14, 15, pour des rouleaux compacteurs.

## Claims

1. Device controlling the vibrations imparted to machines of the type comprising a vibration generator equipped with pulleys featuring flyweights and rotated by drive shafts including a vibration mechanism consisting of sets of twin pulleys (8 - 9) (10 - 11) linked by belts (13) and designed to be equipped with flyweights (12) fitted only to a diametric part thereof, and in that said pulleys are mounted on two shafts (S1 - S2) rotating in the same direction or opposite direction which are connected to an oscillating phase-shift device designed to cause certain pulleys to rotate, thus changing the angular position of the corresponding flyweights, and generate, depending upon the positions required and selected, maximum, partial or no vibration with no unwanted torque, one of the shafts (S1) being driven by a motor running continuously regardless of the operating phase, and rollers connected to each pair of pulleys,
characterized in that the sets of pulleys (8 - 10) (9 - 11) are mounted in pairs on two shafts (S1 - S2) and in that a first shaft (S1) has both keyed pulleys and idle pulleys and a second shaft (S2) has both keyed pulleys and idle pulleys, this being designed to form an alternating and opposed system of pulleys where each pair of pulleys linked by a belt (13) consists of a keyed pulley on one shaft (S1 or S2) and an idle pulley on one shaft (S2 or S1), and in that the vibrating weights can be in static and dynamic equilibrium when the vibrationless position is selected.

2. Device as claimed in claim 1, characterized in that pulleys (8, 9, 10, 11) are designed with a plurality of radially and evenly distributed holes (8.1, 9.1, 10.1, 11.1), into some of which a lead flyweight is placed on the same diametral side.

3. Device as claimed in claim 1, fitted on machines or equipment of the type comprising a vibrating platform (1) in relation to a frame and designed to receive a product to be vibrated in its top part and a vibrator fitted with pulleys in its bottom part, the vibrating mechanism being located under the vibrating platform, characterized in that pulleys (8, 9, 10, 11) are mounted around a support (15) installed crosswise in a frame (7) designed with holes for shafts of said pulleys and a roller (14) connected to each pair of pulleys, and in that a twin pulley and roller set is mounted on either side of the support and in that the support (15) is equipped with mounting brackets or lugs to attach (16) it by any means to the lower part of the platform.

4. Device as claimed in any of claims 1 and 3, characterized in that drive shafts (S1 - S2) connected to the phase-shift device have extensions coupled by any additional coupling means (22.1 - 22.2) (23.1 - 23.2) to a double flange unit, said double flange unit (24) pivoting around shaft (25) attached to the protective housing of said phase-shift device, said unit comprising between two flanges (24.1 - 24.2), two rollers (29 and 30), said flanges being spaced to accomodate a fixed pulley (28) mounted onto drive shaft (S1), another pulley (27) being mounted on shaft (S2) in line with pulley (28), said pulleys (27 - 28) being fixed in place on their respective shafts (S1 - S2), a toothed belt (31) linking said pulleys and rollers, the angular pivoting of the double flange unit causing the phase-shifting of the shafts (S1 and S2) in relation to each other and the rotation of shaft (S1) in turn rotating the keyed pulley(s) of the vibration mechanism.

5. Device as claimed in claim 4, characterized in that the axis of rotation or oscillation (25) of the double flange unit does not lie in the plane defined by the drive pulleys (27 and 28) and in that the double flange unit comprises two triangular flanges, rollers (29 and 30) being located at its two corners, the pulleys (28) being situated in the space between the flanges featuring an oblong slot (24.3), whereas pulley (27) is mounted outside the double flange unit in line with pulley (28), said double flange unit being moved by a jack (v), the body of which is connected to the protective housing of the device.

6. Device as claimed in claim 5, characterized in that the double flange unit can be pivoted at an angle limited by an adjustable stop (68) determining the phase-shift angle.

7. Device as claimed in claim 6, characterized in that the stop is a cross-mounted rod (69) between the flanges (24.1 - 24.2) of the double flange unit, said stop being linked to a profiled part (70) hingedly mounted with regard to the double flange unit and about its rotational axis (25), said profiled part (70) being moved by a jack (71) mounted onto the protective housing (32).

8. Device as claimed in claim 7, characterized in that oscillating the double flange unit at an angle of plus or minus 12.75° will cause a phase-shift angle of 180° of the pulleys equipped with flyweights.

9. Device as claimed in claim 1, characterized in that, besides drive shafts (S1 and S2), the phase-shift device comprises a drive pulley (33), a tensioning roller (34) and four idle rollers (35, 36, 37, 38) equipped with a toothed belt (39), and in that rollers (35 - 36) are mounted in the same plane as drive shaft (S1) along an X - X' axis, whereas rollers (37 - 38) are mounted in the same plane as drive shaft (S2) along an Y - Y' axis with drive pulley (33) and tensioning roller (34) being aligned along a Z - Z' axis, and in that shafts (S1 - S2) drive two sets of pulleys (T1 - T2) bearing the flyweights.

10. Device as claimed in claim 9, characterized in that the sets of pulleys (T1 - T2) are mounted on both sides of a support (40) fastened to the platform (1), said support being equipped with holes for drive shafts (S1 and S2) and the pulleys they drive fitted with flyweights, the first set comprising pulleys (41, 42, 43, 44), one of which at least is of the toothed kind, as well as a tensioning roller (45) and a toothed drive belt (46), the second set comprising pulleys (47, 48, 49, 50), one of which at least is toothed, as well as a tensioning roller (51) and a toothed drive belt (52), certain pulleys (42 and 49) being keyed on drive shafts (S1 and S2) and certain pulleys (48 and 43) being mounted idle on drive shafts (S1 and S2).

11. Device as claimed in claim 10, characterized in that pulleys (41, 42, 43, 44) (47, 48, 49, 50) are fitted with flyweights, and in that changes in the X - X' and Y - Y' axes will cause the flyweights to progressively move until they are diametrically opposed.

12. Device as claimed either of claims 1 or 4, characterized in that shafts (S1 - S2) are driven by a single shaft (55) and are complete with two idler rollers each (56, 57) and (58, 59) and driven by belts (60, 61), it being possible to pivot the two subassemblies (S1, 56, 57) and (S2, 58, 59) in opposed or in similar angular directions, shafts (S1 and S2) being coaxial to ensure the phase-shifting of the assemblies on the same shaft.

13. Device as claimed in any of claims 1 to 4 and 12, characterized in that in the application of a vibrating roller or cylinder for tamping or compacting purposes, the two shafts (S1 and S2) are concentric and coaxial, shaft (S1) being a long tube (72) onto which is mounted a shorter sleeve (73), the sleeve and the tube turning at a maximum angle of 180° in relation to each other which corresponds to the pulley phase-shift,
and in that onto this tube (72) and sleeve (73) assembly is mounted a roller or cylinder (87), which is the vibrating element,
and in that said tube is fitted with a pair of pulleys (74, 75) at each end, equipped with flyweights (74.2, 75.2), the centrale sleeve being likewise fitted with a pair of pulleys (76, 77) at each end, also equipped with flyweights (76.1, 77.1) and opposed to the pulleys (74 - 75), pulleys (74 - 76) being linked by two drive belts (78, 79) with four idler pulleys (80 - 81) and (82 - 83), an idler shaft (84), causing the two subassemblies to operate.

14. Device as claimed in claim 13, characterized in that a casing (85) is in line with the roller or cylinder (87) to protect the pulleys at the rear of the shafts (S1 and S2), a casing protecting the pulleys at the front of the shafts (S1 - S2) and the phase-shift device, said pulleys (80 - 81) being mounted onto a double flange unit articulated and controlled as to angular orientation by jack (V - 70).

15. Device as claimed in claim 4, characterized in that shafts (S1 and S2) rotate in the same direction complementary rollers (88, 89) being used as guides for belt (31).

16. Device as claimed in any of claims 1 to 13, characterized in its application to concrete block manufacturing.

17. Device as claimed in any of claims 1 to 13, characterized in its application to any type of vibrating or compacting machine or equipment.

18. Device as claimed in any of claims 13, 14 or 15, characterized in its application to compacting rollers.

## Patentansprüche

1. Vorrichtung zum Zulassen der Steuerung und von Schwingugnseinwirkungen auf Maschinen und Materialien einer Bauart, die ein mit Riemenscheiben eingerichtetes Schwingungselement aufweist, das durch Antriebswellen in Rotation versetzte, Unwuchten bildende Massen aufnimmt, wobei die Vorrichtung einen Schwingungsmechanismus umfaßt, dar darin besteht, Sätze von Riemenscheiben (8 - 9 - 10 - 11), die durch Riemen (13) gekoppelt sind und zur Aufnahme von Unwuchten bildenden Massen eingerichtet sind, anzuordnen, wobei diese Massen nur auf einem Durchmesserteil der Riemenscheiben angeordnet sind und die Riemenscheiben auf zwei Wellen (S1 - S2) befestigt sind, die in denselben oder den umgekehrten Drehsinn in Bewegung gesetzt werden und die einer Schwingungs-Phasenverschiebungsvorrichtung, die die Drehung von bestimmten Riemenscheiben unter sich und somit die Orientierung der entsprechenden Massen hervorrufen kann, um nach den gewünschten und realisierten Positionen maximale, partielle oder annullierte Schwingungsphasen ohne Störmoment zu erlauben, wobei eine der Wellen (S1) einem Maschinenaggregat zugeordnet ist, das, wie auch immer die Funktionsphasen sein mögen, Immer in Funktion ist, und wobei Spannglieder jedem Riemenscheibenpaar zugeordnet sind,
**dadurch gekennzeichnet,**
daß die Riemenscheibenanordnungen paarweise (8-10) (9-11) auf den zwei Wellen angeordnet sind und daß bestimmte Riemenscheiben festgekeilt auf der Welle (S1) und lose auf der Welle (S1) sitzen und andere Riemenscheiben lose auf der Welle (S2) und festgekeilt auf der Welle (S2) angeordnet sind, entsprechend einem alternierenden und entgegengesetzten Aufbau, wobei jedes Paar von durch einen Riemen assoziierten Riemenscheiben eine auf einer der Wellen (S1 oder S2) festgekeilte und eine auf einer der Wellen (S2 oder S1) lose sitzende Riemenscheibe umfaßt, und daß, wenn die Schwingungen annulliert sind, die Vorrichtung eine statische und dynamische Gleichgewichtseinstellung der schwingenden Massen ermöglicht.

2. Vorrichtung nach Anspruch 1, dadurch gekennzeichnet, daß die Riemenscheiben (8,9,10,11) mit einer Mehrzahl von radial gleichmäßig verteilten Löchern versehen sind, wobei bestimmte von ihnen an gleicher Durchmesserseite eine Bleimasse aufnehmen.

3. Vorrichtung nach Anspruch 1, anwendbar auf Maschinen und Materialien, einer Bauart, die einen Schwingtisch (1) in bezug auf ein Gestell umfaßt und in der Lage ist, in seinem oberen Teil ein zu vibrierendes Produkt und in seinem unteren Teil einen Riemenscheiben aufnehmenden Schwingungserzeuger aufzunehmen, wobei der Schwingungsmechanismus unter dem Schwingtisch aufgenommen ist,
**dadurch gekennzeichnet,**
daß die Riemenscheiben (8,9,10,11) um einen, in einer Querebene des Gestells (7) angeordneten Körper (15) angeordnet und gehalten sind, der zur Aufnahme und Führung der Drehachsen der Riemenscheiben und eines jeden Riemenscheibenpaar zugeordneten Spanngliedes dient und daß beidseitig des Körpers die Riemenscheibenpaare und das zugeordnete Spannglied angeordnet sind, und daß der Körper (15) mit Konsolen oder Ansätzen (16) versehen ist, die seine Befestigung an dem unteren Teil des Tisches erlauben.

4. Vorrichtung nach einem der Ansprüche 1 bis 3, dadurch gekennzeichnet, daß die der Phasenverschiebungsvorrichtung zugeordneten Antriebswellen (S1-S2) durch komplementäre Kupplungsmittel (22.1-22.2) (23.1-23.2) an einen Trägeraufbau verlängert sind, wobei der Aufbau (24) schwenkbar in bezug auf einer fest mit dem Lagergehäuse der Phasenverschiebungsvorrichtung verbundenen Achse (25) angeordnet ist, wobei der Aufbau (24) zwei Rollen (29-30) zwischen zwei Flanschen (24.1-24.2) umfaßt, die mit Abstand zueinander angeordnet sind, um die Positionierung einer Riemenscheibe (28) in fester Stellung auf der Antriebswelle (S1) zu gestatten, wobei eine andere Riemenscheibe (27) in axialer Ausrichtung der Riemenscheibe (28) auf der Welle (S2) angeordnet ist und wobei die Riemenscheiben (27-28) sich in fester Position auf ihren jeweiligen Wellen (S1-S2) befinden und wobei ein Zahnriemen zwischen den Riemenscheiben und den Rollen befestigt ist und die winkelmäßige Schwenkung des Trägeraufbaus eine Phasenverschiebung der Wellen (S1-S2) zueinander und eine Drehung der Welle (S1), die die festgekeilte(n) Antriebsscheibe(n) des Schwingungsmechanismus zur Drehung antreibt, hervorruft.

5. Vorrichtung nach Anspruch 4, dadurch gekennzeichnet, daß die Dreh- oder Schwingungsachse (25) des Trägeraufbaus außerhalb der durch die antreibenden Riemenscheiben (27-28) definierten Ebene liegt und daß der Trägeraufbau zwei Flansche in Triangulationsprofil umfaßt, wobei die Rollen (29-30) in den Winkelendbereichen angeordnet sind und die Riemenscheibe (28) in dem Zwischenraum zwischen den mit einer Längsöffnung (24.3) versehenen Flanschen liegt, während die Riemenscheibe (27) außerhalb des Trägeraufbaus in Ausrichtung mit der Riemenscheibe (28) angeordnet ist, wobei der Trägeraufbau durch eine Stellanordnung (v) in Bewegung versetzt wird, deren Körper dem Schutzgehäuse der Anordnung zugeordnet ist.

6. Vorrichtung nach Anspruch 5, dadurch gekennzeichnet, daß der Trägeraufbau einer begrenzten winkelmäßigen Schwenkbewegung unterworfen ist, indem ein positiver einstellbarer Anschlag (68) vorgesehen ist, und der Winkelwert der Phasenverschiebung vorwählbar ist.

7. Vorrichtung nach Anspruch 6, dadurch gekennzeichnet, daß der positive Anschlag durch eine Stange (69) definiert ist, die quer zwischen den Flanschen (24.1-24.2) des Trägeraufbaus angeordnet ist, wobei der positive Anschlag einen Profilelement (70) zugeordnet ist, das gelenkig in bezug auf den Trägeraufbau von seiner Gelenkachse (25) ab befestigt ist, wobei das Profilelement (70] mit Hilfe einer an dem Schutzgehäuse (32) befestigten Stellanordnung (71) angelenkt ist.

8. Vorrichtung nach Anspruch 7, dadurch gekennzeichnet, daß ein Schwenken des Trägeraufbaus von plus auf minus 12,75° eine Phasenverschiebung der mit Unwuchten versehenen Riemenscheiben um 180° nach sich zieht.

9. Vorrichtung nach Anspruch 1, dadurch gekennzeichnet, daß die Phasenverschiebungsvorrichtung neben den Wellen (S1-S2) eine Antriebsriemenscheibe (33), ein Spannglied (34), vier frei drehende Rollen (35,36,37,38), die eine Anordnung eines Zahnriemens (39) zwischen ihnen gestatten, und daß die Rollen (35-36) in der gleichen Ausrichtebene wie die Antriebswelle (S1) entsprechend einer Achse X-X' und die Rollen (37-38) in der gleichen Ausrichtebene wie die Antriebswelle (S2) entsprechend einer Achse Y-Y' befestigt sind, wobei die Antriebsriemenscheibe (33) und das Spannglied (34) nach der Achse Z-Z' ausgerichtet sind, und daß die Wellen (S1-S2) mit zwei Massen tragenden Riemenscheibenzüge (T1-T2) gekoppelt sind.

10. Vorrichtung nach Anspruch 9, dadurch gekennzeichnet, daß die Riemenscheibenzüge (T1-T2) beidseitig einer an dem Tisch (1) befestigten Tragstruktur (40) angeordnet sind, wobei die Tragstruktur mit Bohrungen versehen ist, um das Indrehungversetzen der Wellen (S1-S2) und der die Massen aufnehmenden zugeordneten Riemenscheiben zu gestatten, wobei der erste Zug die Riemenscheiben (41,42,43,44) umfaßt, von denen mindestens eine mit einen Spannglied (45) und Antriebsriemen (46) verzahnt ist, und der zweite Zug die Riemenscheiben (47,48,49,50) umfaßt, von denen mindestens eine mit Spannschraube (51) und Antriebsriemen (52) verzahnt ist, wobei bestimmte Riemenscheiben (42 und 49) auf den Wellen (S1 und S2) verkeilt sind und bestimmte Riemenscheiben (48 und 43), lose auf den Wellen (S1 und S2) befestigt sind.

11. Vorrichtung nach Anspruch 10, dadurch gekennzeichnet, daß die Riemenscheiben (41,42,43,44) (47,48,49,50) Massen aufnehmen und daß die Wirkungen auf die Achsen X-X', Y-Y' die progressive Verschiebung der Massen bis zu ihrer Instellungbringung in diametral gegenüberliegender Anordnung sicherstellen.

12. Vorrichtung nach einem der Ansprüche 1 bis 4, dadurch gekennzeichnet, daß die Wellen (S1-S2) von einer einzigen Antriebswelle (55) mit zwei Umkehrrollen (56-57) (58-59), die durch Riemen in Bewegung versetzt werden, angetrieben werden, wobei die zwei Untergruppen (S1-56-57) (S2-58-59) zu einer gleich- oder entgegengerichteten Winkelschwenkbewegung angeregt werden können und die zwei Achsen (S1-S2) koaxial sind, um eine Phasenverschiebung von zwei Elementen auf einer gleichen Achse sicherzustellen.

13. Vorrichtung nach einen der Ansprüche 1 bis 4 und 12, dadurch gekennzeichnet, daß die Anwendung entweder einer Rolle oder eines Zylinders ein Schwingungselement bildet, das eine Senkung von Materialien gestattet, wobei die zwei Achsen (S1-S2) konzentrisch zueinander sind, indem sie in einer koaxialen Ebene angeordnet sind und wobei die Achse (S1) somit durch ein Rohr (72) großer Lange definiert ist, das eine Hülse (73) kürzerer Länge aufnimmt und das Rohr und die Hülse zueinander nach einer maximalen Winkelung von 180° entsprechend der Phasenverschiebung der Riemenscheiben orientierbar sind, daß auf der Anordnung Rohr (72) - Hülse (73) eine das Schwingungselement bildende Rolle oder Zylinder (87) angeordnet ist und daß die Enden des Rohrs die mit den Unwuchten (74.2-75.2) versehenen Riemenscheiben aufnehmen, die mittlere Hülse an ihren Enden ein Paar von mit Unwuchten versehene Riemenscheiben (76-77) aufnimmt, die gegenüberliegend zu den Riemenscheiben (74-75) befestigt sind, wobei die Riemenscheiben (74-76) durch Verbindungsriemen (78-79) mit Umkehrscheiben (80-81) (82-83) gekoppelt sind und eine Umkehrachse (84) die Funktion der beiden Untergruppen sicherstellt.

14. Vorrichtung nach Anspruch 13, dadurch gekennzeichnet, daß sich eine Schutzhaube (85) in der Verlängerung des Zylinders oder der Walze (87) für den Schutz der an dem hinteren Ende der Wellen (S1 und S2) angeordneten Riemenscheiben befindet, wobei ein Gehäuse den Schutz der Riemenscheiben am vorderen Ende der Wellen (S1-S2) und des Phasenverschiebungsmechanismus sicherstellt, und wobei die Riemenscheiben (80-81) auf einen angelenkten Trägeraufbau befestigt sind, der in seiner Winkelorientierung durch Stellanordnungen (V-70) gesteuert ist.

15. Vorrichtung nach Anspruch 4, dadurch gekennzeichnet, daß die zwei Wellen (S1-S2) in die gleiche Richtung drehen, wobei komplementäre Rollen (88) die Führung des Riemens (31) sicherstellen.

16. Verwendung der Vorrichtung nach einem der Ansprüche 1 bis 13 für die Herstellung von Bruchsteinen.

17. Verwendung der Vorrichtung nach einen der Ansprüche 1 bis 13 für alle Maschinen und Ausrüstungen, die durch Vibration die Behandlung von zu vibrierenden und zu verdichtender Produkten sicherstellen.

18. Verwendung der Vorrichtung nach einen der Ansprüche 13, 14, und 15 für Verdichtungswalzen.
